# FASCICULE DE BREVET EUROPEEN

(11) **EP 2 782 684 B1**
(45) Date de publication et mention de la délivrance du brevet: **14.10.2015**
(21) Numéro de dépôt: 13715279.9
(22) Date de dépôt: 08.03.2013
(51) Int. Cl.: B07C 5/12

(54) **DISPOSITIF DE COLLECTE D'ARTICLES COMPRENANT UN RIDEAU D'AMORTISSEMENT COURBE**
VORRICHTUNG ZUM SAMMELN VON GEGENSTÄNDEN MIT EINEM GEKRÜMMTEN DÄMPFUNGSVORHANG
DEVICE FOR COLLECTING ARTICLES COMPRISING A CURVED DAMPING CURTAIN

(30) Priorité: 22.03.2012 FR 1252595
(43) Date de publication de la demande: 01.10.2014
(73) Titulaire: Sidel Participations, 76930 Octeville sur Mer (FR)
(72) Inventeur: LEVRAULT, Christophe, F-76930 Octeville Sur Mer (FR); MARCEL, Olivier, F-76930 Octeville Sur Mer (FR)
(74) Mandataire: Siloret, Patrick
(86) Numéro de dépôt international: PCT/FR2013/050486
(87) Numéro de publication internationale: WO 2013/140060

(56) Documents cités:
- EP-A1- 1 886 947
- WO-A1-2004/083041
- GB-A- 769 312

## Description

L'invention a trait au domaine de la manutention d'articles, et plus précisément à la manutention de récipients tels que des bouteilles en matière L'invention a pour objet un dispositif de collecte de récipients selon le préambule de la revendication 1. Un tel dispositif est décrit dans le document GB 769 312.

Il est connu de longue date de transporter des articles manufacturés au moyen de convoyeurs. Dans le domaine des récipients, des préformes sont tout d'abord chauffées à une température prédéterminée, puis transférées vers des moules où les récipients sont formés par soufflage ou étirage soufflage. Une fois les récipients ainsi formés, ils sont évacués des moules puis transférés soit vers une zone de stockage, soit directement vers une machine de remplissage et de bouchage, puis vers une étiqueteuse. Une fois remplis et étiquetés, les récipients sont généralement groupés puis conditionnés par packs et/ou palettisés.

Le transport des récipients met en jeu de nombreux convoyeurs. Les cadences sont élevées : à ce jour, une ligne de production de récipients ordinaire atteint ou dépasse 50 000 récipients par heure.

De telles cadences supposent, en premier lieu, un parfait réglage et une parfaite synchronisation des machines, tâches incombant aux opérateurs régleurs et donc ceux-ci s'acquittent avec application. Toutefois, ces cadences supposent également, en deuxième lieu, une bonne conformité des articles au standard pour lequel les machines sont réglées. Si des défauts mineurs de forme n'ont généralement aucune conséquence sur la manutention d'un article, certains défauts majeurs de forme (par exemple, dans le cas d'un récipient, un col enfoncé, une collerette mal dimensionnée, un corps mal formé) peuvent conduire à une mauvaise préhension de celui-ci et provoquer une éjection intempestive de l'article, dangereuse tant pour les opérateurs que pour l'environnement machine, ou encore un coincement de l'article, dont les conséquences peuvent se révéler désastreuses (carambolage et destruction des articles, perte du contenu, endommagement de l'environnement machine, blocage de la production).

Cette problématique n'est pas nouvelle. Il est connu d'y remédier en prévoyant un contrôle continu de forme des articles, et d'équiper les installations de manutention de dispositifs d'éjection des articles défectueux.

Mais il convient de recueillir les récipients éjectés, tout en évitant qu'ils endommagent l'environnement machine. Il apparaît également souhaitable de minimiser le bruit généré par les chocs subis par les récipients lors de leur récupération.

Le brevet européen EP 1 886 947 (Krones) décrit une machine d'évacuation de récipients d'un transporteur muni d'un éjecteur, et comportant une trémie qui reçoit les récipients éjectés pour les conduire à un réceptacle collecteur, la trémie ayant un orifice d'entrée pour les récipients, la zone de l'orifice d'entrée comportant un rideau composé de plusieurs couches et pénétrable aux récipients. Derrière l'orifice d'entrée, il est prévu un élément souple incliné, amortissant le choc des récipients éjectés.

Cette solution ne va pas sans inconvénient. Premièrement, elle suppose que les récipients aient une masse suffisante. A défaut, leur énergie cinétique (proportionnelle à la masse) ne leur permet pas de franchir le rideau, et les récipients devant être éjectés s'accumulent alors sur le convoyeur, provoquant ainsi un carambolage que l'on souhaite précisément éviter. Dans le brevet européen précité, cette problématique ne se pose pas car les récipients sont des bouteilles en verre, qui ont une masse élevée. Mais la problématique persiste dès lors qu'il s'agit d'éjecter des articles plus légers (tels que des récipients vides - notamment des bouteilles - en matière plastique).

Deuxièmement, l'élément souple disposé derrière l'orifice d'entrée peut tout autant jouer le rôle d'un ressort que d'un amortisseur : tout récipient venant frapper l'élément souple est renvoyé par celui-ci vers le bas, en direction du réceptacle collecteur. Les récipients tombent verticalement dans le réceptacle et produisent par conséquent un bruit important à chaque éjection, à supposer même qu'ils ne se cassent pas. Ce problème est d'autant plus prégnant que, compte tenu de la configuration de l'éjecteur (un vérin affecté d'un mouvement perpendiculaire à la trajectoire des récipients), l'action de celui-ci doit être suffisamment rapide pour éviter toute interférence avec les récipients suivants. Les récipients éjectés sont par conséquent animés d'une grande vitesse d'éjection (et donc porteurs d'une grande énergie cinétique).

Un premier objectif est par conséquent de proposer une solution permettant de mieux amortir les articles défectueux éjectés au sein d'une installation de manutention d'articles.

Un deuxième objectif est de mieux guider les articles lors de leur éjection.

Un troisième objectif est de minimiser les risques d'endommagement de l'environnement machine et de blessure du personnel.

A cet effet, il est proposé, en premier lieu, un dispositif de collecte d'articles défectueux pour une installation de manutention d'articles, ce dispositif comprenant :
- un bac de collecte des articles,
- une trémie surmontant le bac de collecte et présentant une ouverture frontale pour le passage des articles,
- un panier de réception des articles surmontant la trémie, ce panier comprenant un rideau d'amortissement qui s'étend verticalement à partir d'un bord supérieur de la trémie et latéralement à partir de l'ouverture, ce rideau présentant en section horizontale une forme courbe à concavité tournée vers l'intérieur du panier.

Ce rideau permet de guider les articles éjectés, suivant une trajectoire courbe le long de laquelle les articles sont progressivement freinés avant d'être guidés vers la trémie puis reçus dans le bac de collecte. Il en résulte un meilleur amortissement, et une minimisation des risques d'endommagement de l'environnement machine et de blessure du personnel, surtout lorsque celui-ci effectue les opérations de vidange du bac de collecte sans stopper la ligne de production.

Diverses caractéristiques supplémentaires peuvent être prévues, seules ou en combinaison :
- le rideau présente en section horizontale une forme en arc de spirale ;
- le rideau comprend une succession de pans coupés ;
- les pans coupés présentent, en section horizontale, une largeur inversement proportionnelle à leur distance à l'ouverture ;
- le panier comprend une ossature rigide, et le rideau comprend un filet monté sur cette ossature ;
- le bac de collecte se présente sous forme d'un tiroir amovible pour le retrait des articles défectueux collectés ;

Il est proposé, en deuxième lieu, une installation de manutention d'articles, qui comprend un convoyeur d'articles selon un trajet prédéterminé entre une zone de chargement des articles et une zone de déchargement des articles, ainsi qu'un dispositif de collecte des articles tel que présenté ci-dessus, placé au voisinage du convoyeur, avec son ouverture disposée de manière sensiblement tangente au trajet des articles.

D'autres objets et avantages de l'invention apparaîtront à la lumière de la description d'un mode préféré de réalisation, faite ci-après en référence aux dessins annexés dans lesquels :
- la figure 1 est une vue en perspective illustrant une installation de manutention de récipients équipée d'un dispositif de collecte de récipients défectueux ;
- la figure 2 est une vue en perspective de détail montrant l'ossature du dispositif de collecte ;
- la figure 3 est une vue en coupe partielle de dessus de l'installation de la figure 1 ;
- la figure 4 est une vue de côté en coupe de l'installation de la figure 1.

On a représenté sur la figure 1 une installation **1** de manutention d'articles **2.** Les articles **2** sont en l'espèce des récipients (et plus précisément des bouteilles) en matière plastique, mais il pourrait s'agir d'autres types d'articles (cannettes, cartons, etc.). Ces récipients **2** peuvent être vides ou pleins, sans que cela n'ait d'impact sur ce qui suit.

Comme on le voit sur les figures, l'installation **1** comprend un convoyeur **3** qui assure le transport des récipients **2** selon un trajet prédéterminé entre une zone **4** de chargement et une zone **5** de déchargement.

En l'espèce, le convoyeur **3** est une roue de transfert étoilée munie sur sa périphérie d'une série de pinces **6** de préhension (dont on n'a représenté qu'une partie sur les dessins) configurées pour saisir les récipients **2** par leur col. La zone **4** de chargement est par exemple une zone de transfert d'où les récipients **2** en provenance d'un convoyeur situé en amont sont saisis par une pince **6** de la roue **3** de transfert.

Au niveau de la zone **5** de déchargement, comme cela est visible sur la figure 3, les récipients **2** sont libérés par la roue **3** de transfert pour être placés sur un convoyeur **7** d'évacuation sous forme d'une bande transporteuse qui évacue les récipients **2** vers une zone de traitement aval où les récipients **2** sont destinés à subir une opération quelconque prédéterminée (remplissage, étiquetage, conditionnement, palettisation, etc.).

Lorsqu'un récipient **2** est conforme à un standard prédéterminé correspondant à la gamme pour laquelle l'installation **1** est réglée, le récipient **2** est normalement saisi dans la zone **4** de chargement puis relâché dans la zone **5** de déchargement sur le convoyeur **7** d'évacuation.

Le relâchement est effectué par ouverture de la pince **6,** celle-ci étant par exemple équipée d'un levier muni d'un galet qui, à l'arrivée dans la zone de déchargement, circule sur une came **8** et provoque l'ouverture de la pince **6.**

Lorsqu'en revanche un récipient **2** apparaît défectueux, il doit être aussitôt évacué pour éviter tout problème (par exemple un engorgement) sur l'installation **1** (notamment lors du relâchement dans la zone de déchargement) dans l'hypothèse où le défaut de forme est important, ou à tout le moins pour maintenir constante la qualité perçue par le consommateur final lorsque le défaut de forme est minime.

La forme des récipients **2** peut être contrôlée à la volée par une caméra rapide qui réalise une photographie instantanée de chaque récipient **2** et transmet cette photographie à une unité de calcul programmée pour comparer la forme du récipient **2** à celle d'un récipient étalon, ou pour détecter des défauts typiques de forme (typiquement un enfoncement du col ou du corps du récipient, ou encore une opacité du corps, révélatrice d'un défaut de matière inacceptable par le consommateur).

A cet effet, l'installation **1** comprend un actionneur (tel qu'une came) disposé en amont de la zone **5** de déchargement, qui provoque l'ouverture de la pince **6** et l'évacuation du récipient **2** décrété défectueux, cette évacuation étant réalisée par la simple force centrifuge à laquelle le récipient **2** est soumis en raison de son mouvement circulaire sur la roue **3** de transfert.

Afin de recueillir tout récipient **2** défectueux, l'installation **1** est en outre équipée d'un dispositif **9** de collecte placé au voisinage de la roue **3** de transfert.

Ce dispositif **8** de collecte comprend, en premier lieu, un bac **10** de collecte des récipients **2,** dans lequel sont recueillis les récipients **2** décrétés défectueux éjectés de la roue **3** de transfert.

Afin de permettre la vidange du bac **10** de collecte par retrait des récipients **2** défectueux, celui-ci se présente sous forme d'un tiroir amovible, basculant ou coulissant, de préférence muni d'une poignée pour faciliter sa manoeuvre.

Le dispositif **1** comprend également une trémie **11,** qui surmonte le bac **10** de collecte et comprend une paroi **12** latérale en forme d'entonnoir, qui s'étend en s'évasant à partir d'un bord **13** supérieur horizontal du bac **10** de collecte.

Selon un mode particulier de réalisation, le bac **10** de collecte est à section horizontale carrée ou rectangulaire, et la trémie **11** présente plusieurs facettes **14** triangulaires inclinées, comme cela est visible notamment sur les figures 2 et 4.

Le dispositif **1** comprend en outre un panier **15** de réception des récipients **2** défectueux, qui surmonte la trémie **11** et définit une ouverture **16** frontale disposée de manière sensiblement tangente au trajet des récipients **2** au niveau de la zone **5** de déchargement, à la jonction entre la roue **3** de transfert et le convoyeur **7** d'évacuation. Le panier **15** comprend une ossature **17** faite par exemple d'un treillis de tubulures d'acier (ou de plastique), sur laquelle sont montés et fixés des panneaux rigides ou souples, ou encore, comme nous le verrons ci-après, des filets.

Comme on le voit sur les figures 1 et 4, en raison de la forme conique de la trémie **11,** l'ouverture **16** ne s'étend pas à l'aplomb du bac **10** de collecte mais est décalée par rapport celui-ci, ce qui permet de placer l'ouverture **16** au plus proche de la roue **3** de transfert

Le panier **15** comprend un rideau **18** d'amortissement des articles **2** évacués, qui s'étend, d'une part, verticalement à partir d'un bord **19** supérieur de la trémie **11** et, d'autre part, latéralement à partir de l'ouverture **16** frontale.

Le rideau **18** présente en section horizontale une forme courbe à concavité tournée vers l'intérieur du panier **15,** qui assure le ralentissement progressif des récipients **2** évacués et leur guidage vers le bac **10** de collecte.

Plus précisément, et comme on le voit sur la figure 3, le rideau **18** présente en section horizontale (c'est-à-dire dans le plan de la figure 3) une forme en arc de spirale, son rayon moyen de courbure étant relativement important du côté d'une extrémité **20** amont, au voisinage de l'ouverture **16,** et comparativement plus faible du côté d'une extrémité **21** aval, située à l'opposé et en regard de l'ouverture **16,** sensiblement à l'aplomb du bac **10** de collecte.

Le rideau **18** peut être formé d'un seul tenant et présenter une courbure continûment variable depuis son extrémité **20** amont jusqu'à son extrémité **21** aval.

Toutefois, afin d'en simplifier la réalisation, et comme illustré sur les dessins, le rideau **18** comprend une succession de pans **22.i** coupés (1≤i≤N, où N est un nombre entier supérieur ou égal à 2 - en l'espèce N=5) qui, de préférence, présentent en section horizontale une largeur inversement proportionnelle à leur distance à l'ouverture **16.** En d'autres termes, le panneau **22.1** situé à l'extrémité **20** amont du rideau **18** présente une largeur L1 maximale, et le panneau **22.N** situé à l'extrémité **21** aval du rideau **18** présente une largeur LN minimale, les panneaux **22.i** intermédiaires (où 2≤i≤N-1) ayant des largeurs Li décroissantes telles que L1>L2>...>LN-1>LN.

Le rideau **18** peut être constitué d'une paroi réalisée dans un matériau rigide tel qu'un polycarbonate ou une tôle d'acier ou de zinc.

Toutefois, dans un souci de minimiser les bruits, le rideau **18** peut être réalisé dans un matériau souple. Ainsi, le rideau **18** comprend par exemple un filet. Selon un mode particulier de réalisation, le rideau **18** est formé d'un filet unique fixé à l'ossature et formant conjointement, dans l'exemple de réalisation illustré, tous les pans **22.i** coupés. En variante, le rideau **18** est formé d'une juxtaposition de filets formant chacun un pan coupé **22.i.** Dans ce cas, chaque filet est fixé à un cadre intégré à l'ossature **17** et définissant le pourtour du pan **22.i** coupé correspondant.

La collecte des récipients **2** décrétés défectueux est illustrée sur les figures 2, 3 et 4, où un récipient **2** éjecté est illustré en pointillés à plusieurs stades de son mouvement.

Comme on le voit sur la figure 3, un récipient **2** éjecté de la roue 3 de transfert suit, à l'instant de son éjection, une trajectoire linéaire (en trait mixte sur la figure 3) tangente à sa trajectoire initiale circulaire au point de son éjection.

Le dispositif **9** de collecte est orienté de telle sorte que le panneau **22.1** amont voisin de l'ouverture s'étende sensiblement dans le prolongement de cette trajectoire linéaire, afin que le récipient **2** éjecté passant par l'ouverture **16** vienne glisser tangentiellement (c'est-à-dire avec un angle d'incidence faible, voisin de **0**) sur le panneau **22.1** amont.

Puis le récipient **2** glisse latéralement, successivement sur les panneaux **22.i** suivants jusqu'au panneau **22.N** aval. Au fur et à mesure de son glissement, le récipient **2** est ralenti, le rideau **18** absorbant une partie de son énergie cinétique. Sous son propre poids, le récipient **2** glisse également vers le bas, comme illustré sur la figure 4. Arrivé au panneau **22.N** aval, le récipient **2** est animé d'une vitesse dont la composante horizontale est quasiment nulle, et il tombe alors dans le bac **10** de collecte. Au total, le récipient **2** suit une trajectoire en hélice depuis l'ouverture **16,** à son point de rencontre avec le pan **22.1** amont, jusqu'au bac **10** de collecte, comme suggéré par les flèches noires sur les figures 3 et 4.

Une réalisation du rideau **18** sous forme de filet permet de mieux amortir le récipient **2** qu'une réalisation sous forme d'un (ou plusieurs) panneau(x) rigide(s). Toutefois, pour éviter que le récipient **2** ne vienne buter contre l'ossature **17** aux jonctions entre les pans **22.i** coupés, il apparaît préférable de bien tendre le filet.

Le dispositif **9** de collecte présente les avantages suivants.

Premièrement, il permet un freinage progressif des articles éjectés.

Deuxièmement, il permet un guidage précis des articles, qui suivent une trajectoire hélicoïdale jusqu'au bac **10** de collecte.

Il en résulte, d'abord, une diminution des bruits de collecte des articles décrétés défectueux.

Il en résulte ensuite une diminution des risques d'endommagement tant de l'environnement machine que du personnel chargé de la production, des réglages et de l'entretien de l'installation.

Le risque de blessure du personnel lors de la vidange du bac de collecte (réalisé sans stopper la production) est minimisé.

## Revendications

1. Dispositif **(9)** de collecte de récipients **(2)** défectueux pour une installation **(1)** de manutention de récipients **(2),** ce dispositif **(9)** comprenant un bac **(10)** de collecte des récipients **(2)**, une trémie (11) surmontant le bac **(10)** de collecte et comprenant un panier **(9)** de réception des récipients, **(2)** surmontant la trémie **(11),** ce panier **(15)** définissant une ouverture **(16)** frontale pour le passage des récipients **(2)** , ce dispositif (9) étant **caractérisé en ce qu'**il comprend un rideau (**18**) d'amortissement qui s'étend verticalement à partir d'un bord **(19)** supérieur de la trémie **(11)** et latéralement à partir de l'ouverture **(16),** ce rideau **(18)** présentant en section horizontale une forme courbe à concavité tournée vers l'intérieur du panier **(15).**

2. Dispositif **(9)** selon la revendication 1, **caractérisé en ce que** le rideau **(18)** présente en section horizontale une forme en arc de spirale.

3. Dispositif **(9)** selon la revendication 1 ou la revendication 2, **caractérisé en ce que** le rideau **(18)** comprend une succession de pans (22.i) coupés.

4. Dispositif **(9)** selon la revendication 3, **caractérisé en ce que** les pans **(22.i)** coupés présentent, en section horizontale, une largeur inversement proportionnelle à leur distance à l'ouverture **(16).**

5. Dispositif **(9)** selon l'une des revendications précédentes, **caractérisé en ce que** le panier **(15)** comprend une ossature **(17)** rigide, et **en ce que** le rideau **(18)** comprend un filet monté sur cette ossature **(17).**

6. Dispositif **(9)** selon l'une des revendications précédentes, **caractérisé en ce que** le bac **(10)** de collecte se présente sous forme d'un tiroir amovible pour le retrait des récipients **(2)** défectueux collectés.

7. Installation **(1)** de manutention de récipients **(2),** qui comprend un convoyeur **(3)** de récipients **(2)** selon un trajet prédéterminé entre une zone **(4)** de chargement des récipients **(2)** et une zone **(5)** de déchargement des récipients **(2), caractérisée en ce qu'**elle comprend en outre un dispositif **(9)** de collecte des récipients **(2)** selon l'une des revendications précédentes, placé au voisinage du convoyeur **(3),** avec son ouverture **(16)** disposée de manière sensiblement tangente au trajet des récipients **(2).**

## Patentansprüche

1. Vorrichtung (9) zum Sammeln von defekten Behältern (2) für eine Anlage (1) zur Beförderung von Behältern (2), wobei diese Vorrichtung (9) eine Wanne (10) zum Sammeln der Behälter (2), einen Trichter (11), der über der Sammelwanne (10) angeordnet ist und einen Korb (15) zur Aufnahme der Behälter (2) umfasst, der über dem Trichter (11) angeordnet ist, wobei dieser Korb (15) eine vordere Öffnung (16) für den Durchgang der Behälter (2) definiert, **dadurch gekennzeichnet, dass** diese Vorrichtung (9) einen Dämpfungsvorhang (18) umfasst, der sich vertikal von einem oberen Rand (19) des Trichters (11) und seitlich von der Öffnung (16) erstreckt, wobei dieser Vorhang (18) im Horizontalschnitt eine gekrümmte Form aufweist, deren Konkavität zum Inneren des Korbs (15) gewandt ist.

2. Vorrichtung (9) nach Anspruch 1, **dadurch gekennzeichnet, dass** der Vorhang (18) im Horizontalschnitt eine Spiralbogenform aufweist.

3. Vorrichtung (9) nach Anspruch 1 oder 2, **dadurch gekennzeichnet, dass** der Vorhang (18) eine Abfolge von Schrägkanten (22.I) umfasst.

4. Vorrichtung (9) nach Anspruch 3, **dadurch gekennzeichnet, dass** die Schrägkanten (22.I) im Horizontalschnitt eine Breite aufweisen, die zu ihrem Abstand von der Öffnung (16) umgekehrt proportional ist.

5. Vorrichtung (9) nach einem der vorhergehenden Ansprüche, **dadurch gekennzeichnet, dass** der Korb (15) ein starres Gerippe (17) umfasst und dass der Vorhang (18) ein auf diesem Gerippe (17) montiertes Netz umfasst.

6. Vorrichtung (9) nach einem der vorhergehenden Ansprüche, **dadurch gekennzeichnet, dass** die Sammelwanne (10) die Form einer entfernbaren Schublade zum Entnehmen der gesammelten defekten Behälter (2) aufweist.

7. Anlage (1) zur Beförderung von Behältern (2), die einen Behälterförderer (3) gemäß einer vorbestimmten Bahn zwischen einer Zone (4) zum Laden der Behälter (2) und einer Zone (5) zum Abladen der Behälter (2) umfasst, **dadurch gekennzeichnet, dass** sie ferner eine Vorrichtung (9) zum Sammeln der Behälter (2) nach einem der vorhergehenden Ansprüche umfasst, die dem Förderer (3) benachbart angeordnet ist und deren Öffnung (16) im Wesentlichen tangential zu der Bahn der Behälter (2) angeordnet ist.

## Claims

1. Device (9) for collecting defective containers (2) for an installation (1) for handling containers (2), this device (9) comprising a bin (10) for collecting the containers (2), a hopper (11) mounted above the collection bin (10) and comprising a basket (15) for receiving the containers (2) mounted above the hopper (11), this basket (15) defining a frontal opening (16) for the passage of the containers (2), this device (9) being **characterized in that** it comprises a cushioning curtain (18) which extends vertically from an upper edge (19) of the hopper (11) and laterally from the opening (16), this curtain (18) having, in horizontal section, a curved shape which is concave towards the inside of the basket (15).

2. Device (9) according to Claim 1, **characterized in that** the curtain (18) has, in horizontal section, a spiral arc shape.

3. Device (9) according to Claim 1 or Claim 2, **characterized in that** the curtain (18) has a succession of cut strips (22.I).

4. Device (9) according to Claim 3, **characterized in that** the cut strips (22.I) have, in horizontal section, a width which is inversely proportional to their distance from the opening (16).

5. Device (9) according to one of the preceding claims, **characterized in that** the basket (15) comprises a rigid framework (17), and **in that** the curtain (18) comprises a net mounted on this framework (17).

6. Device (9) according to one of the preceding claims, **characterized in that** the collection bin (10) takes the form of a removable drawer for removing the defective containers (2) collected.

7. Installation (1) for handling containers (2), which comprises a conveyor (3) for conveying containers (2) along a predetermined path between a zone (4) for loading the containers (2) and a zone (5) for unloading the containers (2), **characterized in that** it further comprises a device (9) for collecting the containers (2) according to one of the preceding claims, placed close to the conveyor (3), with its opening (16) arranged essentially tangentially to the path of the containers (2).
